# EUROPÄISCHE PATENTSCHRIFT

(11) **EP 1 062 673 B1**
(45) Veröffentlichungstag und Bekanntmachung des Hinweises auf die Patenterteilung: **09.01.2002**
(21) Anmeldenummer: 99919052.3
(22) Anmeldetag: 10.03.1999
(51) Int. Cl.: H01H 9/06

(54) **ELEKTRISCHER SCHALTER**
ELECTRIC SWITCH
COMMUTATEUR ELECTRIQUE

(30) Priorität: 11.03.1998 DE 19810332; 01.12.1998 DE 19855263
(43) Veröffentlichungstag der Anmeldung: 27.12.2000
(73) Patentinhaber: Marquardt GmbH, 78604 Rietheim-Weilheim (DE)
(72) Erfinder: JUNG, Peter, D-72336 Balingen (DE); NIKLEWSKI, Gerhard, D-78647 Trossingen (DE); MERKEL, Klaus, D-78549 Spaichingen (DE)
(74) Vertreter: Roth, Klaus
(86) Internationale Anmeldenummer: DE9900636
(87) Internationale Veröffentlichungsnummer: WO9946787

(56) Entgegenhaltungen:
- EP-A- 0 057 414
- DE-A- 2 410 871
- DE-A- 19 545 651
- US-A- 3 814 886
- US-A- 4 097 703

## Beschreibung

Die Erfindung betrifft ein Elektrogerät mit einem elektrischen Schalter nach dem Oberbegriff des Patentanspruchs 1.

Derartige elektrische Schalter werden insbesondere in Elektrohandwerkzeugen, wie Elektrobohrmaschinen, Bohrhämmer, Elektroschrauber o. dgl., zum Ein- und Ausschalten des Elektromotors sowie gegebenenfalls zur Drehzahlsteuerung des Elektromotors eingesetzt.

Aus der DE-OS 24 10 871 ist ein elektrischer Schalter mit einem Gehäuse bekannt, in dem ein Kontaktsystem angeordnet ist. Am Gehäuse ist ein als manuelle Handhabe dienendes Betätigungsorgan bewegbar gelagert, das vom Benutzer in eine Betätigungs-bzw. Betriebsstellung bewegbar ist. In der Betriebsstellung wirkt des Betätigungsorgan auf das Kontaktsystem dann schaltend ein. Zur Arretierung des Betätigungsorgans in der Betriebsstellung besitzt der Schalter weiter eine Arretiereirnichtung. Die Arretiereinrichtung besteht aus einem mit dem Betätigungsorgan verbundenen Schieber, der an einer Seitenwand des Gehäuses geführt ist, und einem an der Seitenwand des Gehäuses beweglich gelagerten Betätigungselement. Durch manuelle Bewegung des Betätigungselements im wesentlichen senkrecht zur Seitenwand des Gehäuses ist in der Betriebsstellung des Betätigungsorgans das Betätigungselement zum Verriegeln des Betätigungsorgans in Zusammenwirkung mit dem Betätigungsorgan bringbar.

Das Betätigungselement für die bekannte Arretiereinrichtung befindet sich an der Seitenwand des Gehäuses des Schalters. In manchen Fällen kann beim Einsalz des Elektrohandwerkzeugs die manuelle Handhabe des Betätigungselements beschwerlich sein.

Ein Schalter für ein Elektrowerkzeug mit einer von einem Stößel betätigten, seitlichen Arretiereinrichtung ist auch aus der US-A-3 814 886 bekannt. Der Schalter weist zusätzlich einen Umschalter für die Drehrichtungsumkehr des Elektrowerkzeugs auf. Ein Drehknopf für die Betätigung des Umschalters ist konzentrisch zu einer Hülse für die Aufnahme des Stößels angeordnet. Die Drehung des Drehknopfs um die Hülse bewegt einen Kontaktschieber, der mittels eines Gelenks mit dem Drehknopf in Verbindung steht, wodurch der Umschalter zur Umpolung des Elektromotors betätigt wird. Bei dem Stößel für die Arretiereinrichtung und dem Drehknopf für den Umschalter zur Drehrichtungsumkehr handelt es sich um zwei separate, voneinander verschiedene Betätigungselemente. Aufgrund der seitlichen Anordnung der beiden Betätigungselemente kann wiederum deren manuelle Bedienbarkeit erschwert sein.

Weiter ist aus der US-PS 4 097 703 ein elektrischer Schalter für Elektrogeräte bekannt, bei dem ein Betätigungsorgan aus einer Ausgangsstellung in eine Betriebsstellung bewegbar ist, so daß das Betätigungsorgan in der Betriebsstellung schaltend auf ein Kontaktsystem und verstellend auf ein Potentiometer einwirkt. Der Schalter besitzt ein bewegbares Betätigungselement, das bei dessen Bewegung betätigend auf eine erste Arretiereinrichtung am Schalter einwirkt. Für Elektrogeräte mit einem reversibel betreibbaren Elektromotor, die in zwei entgegengesetzten Drehrichtungen betrieben werden können, besilzt dieser Schalter ein zusätzliches Schaltelement zur Umschaltung der Drehrichtung. Dieses zusätzliche Schaltelement wird von einem an der Rückseite des Schalters, die dem Betätigungsorgan sowie dem Betätigungselement gegenüberliegt, befindlichen. Schieber betätigt. Auch hier ist die Betätigung von Betätigungsorgan, Betätigungselement und Schieber beim Gebrauch des Elektrogeräts für den Benutzer erschwert. Insbesondere besteht die Gefahr von Fehlbedienungen.

Bei Elektrogeräten werden in der Regel so genannte Universalmotoren verwendet. Bei diesen Universalmotoren sind die Kohlebürsten, die dem Anker den Strom über den Kollektor zuführen, mit einem gewissen Winkel aus der neutralen Lage verstellt, um in der einen Drehrichtung eine Optimierung des Motorbetriebs zu erzielen. Um auch in der anderen Drehrichtung des Elektromotors eine Optimierung zu erreichen, kann weiter am Elektromotor eine Vorrichtung zur Verstellung der Kohlebürsten angeordnet sein.

Aus der DE 195 45 651 A1 ist eine Vorrichtung zur Verstellung der Kohlebürsten für den Elektromotor entsprechend dessen Drehrichtung bekannt. Diese Vorrichtung zur Verstellung der Kohlebürsten besitzt einen verschwenkbaren. Träger, an dem Bürstenhalter für die auf dern Kollektor des Elektromotors schleifenden Kohlebürsten angeordnet sind. Der Träger ist manuell mittels eines Betätigungselements verschwenkbar. In diese Vorrichtung zur. Verstellung der Kohlebürsten kann gleichzeitig der elektrische Umschalter für die Drehrichtung des Elektromotors integriert sein.

Zur Inbetriebnabme des Elektrogeräts hat der Benutzerdie Drehrichtung des an der Vorrichtung zur Verstellung der Kohlebürsten befindlichen Betätigungselements einzustellen. Weiter ist zum Betrieb des Elektrogeräts das Betätigungsorgan des elektrischen Schalters durch den Benutzer manuell zu betätigen. Sowohl der elektrische Schalter als auch die Vorrichtung zur Verstellung der Kohlebürsten sind an unterschiedlichen, voneinander verhältnismäßig weit enfernten Stellen des Elektrogeräts angeordnet, womit beim Gebrauch des Elektrogeräts die manuelle Handhabe des Betätigungselements erschwert sein kann.

Aus der EP-A2-0 057 414 ist schließlich ein Elektrohandwerkzeug mit einem einen Drücker besitzenden Schalter bekannt, wobei am Schalter zusätzlich ein Umschalter für die Drehrichtung des Elektrohandwerkzeugs angeordnet ist. Der Umschalter ist mittels eines Schiebegriffs, der an einem um eine Achse verschwenkbaren, an der Oberseite des Drückers angeordneten Hebel befestigt ist, betätigbar. Weiterhin ist ein Bürstenträger mit. Bürstenbalterungen für den Elektromotor verstellbar im Gehäuse des Elektrohandwerkzengs angeordnet. Beim Verschwenken des Hebels zur Betätigung des Urnschalters wird gleichzeitig der Bürstenträger verstellt. Hierzu befindet sich am Hebel ein Gabelelement, das mit einem Achsstummel an der Bürstenhalterung des Bürstenträgers zusammenwirkt.

Bei diesem bekannten Elektrohandwerkzeug werden mittels des Hebels als Betätigungselement zwei Einrichtungen gleichzeitig betätigt, nämlich zum einen die Verstelleinrichtung für den Bürstenträger und zum anderen der Umschalter für die Drehrichtung des Elektromotors. Eine voneinander unabhängige Betätigung der beiden Einrichtungen gestattet der Hebel jedoch nicht, so daß die manuelle Handhabe des Betätigungselements stark eingeschränkt ist.

Der Erfindung liegt ausgehend von der EP-A2-0 057 414 die Aufgabe zugrunde, das Elektrogerät derart weiterzuentwickeln, daß die Bedienung für den Benutzer einfacher und bequemer ist.

Diese Aufgabe wird bei einem gattungsgemäßen Elektrogerät durch die kennzeichnenden Merkmale des Anspruchs 1 gelöst.

Der elektrische Schalter des erfindungsgemäßen Elektrogeräts besitzt ein bewegbares Betätigungselement, das in unmittelbarer Nähe des Betätigungsorgans angeordnet ist. Bei Bewegung des Betätigungselements wirkt dieses betätigend auf eine erste Einrichtung am Schalter ein. Zusätzlich ist mittels des Betätigungselements eine weitere zweite Einrichtung betätigbar. Das Betätigungselement ist zum Betätigen der ersten Einrichtung in eine erste Richtung und zum Betätigen der zweiten Einrichtung in eine zweite Richtung bewegbar, wobei die beiden Richtungen unterschiedlich sind, so daß das Betätigungselement eine Art von Multifunktionshebel darstellt. Weitere Ausgestaltungen der Erfindung sind Gegenstand der Unteransprüche.

Eine dieser beiden Richtungen kann innerhalb eines Winkelbereichs kleiner +/- 90 Grad zur Bewegungsrichtung des Betätigungsorgans liegen. Bevorzugterweise beträgt der Winkel zur Bewegungsrichtung des Betätigungsorgans bis zu maximal +/- 15 Grad. Insbesondere ist das Betätigungselement in etwa in Richtung des Betätigungsorgans bewegbar.

Zur besonders guten Handhabung kann das Betätigungselement direkt an der Oberseite des Betätigungsorgans, und zwar etwa am Übergang zwischen dem Gehäusekörper und dem Handgriff für das Elektrowerkzeug, angeordnet sein. Dabei ist das Betätigungselement als Druckknopf, Hebel o. dgl. ausgebildet, während es sich bei dem Betätigungsorgan des Schalters um einen Drücker handelt. Das Betätigungselement ist dann durch Drücken im wesentlichen in Bewegungsrichtung des Drückers bewegbar.

Handelt es sich bei einer der beiden Einrichtungen um eine Arretiereinrichtung, so kann das Betätigungselement für die Betätigung der Arretiereinrichtung abweichend von der Senkrechten zur Bewegungsrichtung des Betätigungsorgans beweglich sein. Häufig ist das Elektrowerkzeug sowohl im Rechts- als auch im Linkslauf betreibbar. Dann bietet es sich an, daß der elektrische Schalter einen Umschalter für den Rechts-Links-Lauf des Elektrowerkzeugs als eine der beiden Einrichtungen enthält. Der Umschalter besitzt einen beispielsweise um bis zu ca. +/- 15 Grad verschwenkbar gegenüber der Bewegungsrichtung des Betätigungsorgans gelagerten Umschalthebel. Es bietet sich gegebenenfalls an, den Umschalthebel für den Rechts-Links-Lauf gleichzeitig als Betätigungselement für die Arretiereinrichtung auszubilden. Der Umschalthebel ist dann für die Arretierung in dessen Längsrichtung bewegbar. Der Umschalthebel kann zweiteilig ausgestaltet sein, derart daß ein erster Teil verschwenkbar und der andere zweite Teil sowohl mit dem ersten Teil verschwenkbar als auch gegen eine Rückstellkraft in etwa radial zur Verschwenkung linear bewegbar ist.

In einer Weiterbildung besitzt die Arretiereinrichtung ein mittels des Betätigungselementes bewegliches Sperrelement. Das Sperrelement ist am Gehäuse des Schalters beweglich gelagert und durch das Betätigungselement in Eingriff mit der Bewegungsbahn des Betätigungsorgans zum Verriegeln des Betätigungsorgans bringbar. Das Sperrelement ist weiter mit einem Haken versehen, der zur Verriegelung an einer Sperrfläche, einem Hinterschnitt o. dgl. am Betätigungsorgan angreift. Selbstverständlich kann der Haken auch an einem mit dem Betätigungsorgan verbundenen Teil, wie einem seitlich am Gehäuse des Schalters geführten Schieber angreifen. Aufgrund des Zusammenwirkens zwischen dem Haken und der Sperrfläche ist die durch eine Rückstellkraft in der Betriebsstellung bewirkte Rückbewegung des Betätigungsorgans verhindert und somit das Betätigungsorgan in der Betriebsstellung arretiert.

In einer Ausführungsform kann das Sperrelement als ein federbelastetes, an einem Gehäuseteil des Schalters linear beweglich gelagertes Schiebeelement ausgebildet sein. Dabei bietet es sich an, das Gehäuseteil am Übergang der dem Umschalter für den Rechts-Links-Lauf und dem Betätigungsorgan zugeordneten Wänden des Gehäuses anzuordnen. Das Schiebeelement ist in etwa parallel zu der dem Betätigungsorgan zugewandten Wand des Gehäuses im Gehäuseteil geführt. Weiter besitzt das Schiebeelement an dem ersten Ende, das der dem Umschalter für den Rechts-Links-Lauf zugeordneten Wand des Gehäuses abgewandt ist, einen Haken. Eine Keilfläche am Betätigungselement, die sich insbesondere am linear bewegbaren, zweiten Teil des Umschalthebels befindet, wirkt mit dem zweiten Ende des Schiebeelements, das der dem Umschalter für den Rechts-Links-Lauf zugeordneten Wand des Gehäuses zugewandt ist, zusammen. Dadurch wird das Schiebeelement durch die Bewegung des Betätigungselements so verschoben, daß der Haken zur Verriegelung an einer gegebenenfalls absatzförmig ausgestalteten Sperrfläche am Betätigungsorgan in der Betriebsstellung des Betätigungsorgans angreift.

In einer anderen Ausführungsform ist das Sperrelement als ein am Gehäuse des Schalters, beispielsweise an der dem Umschalter für den Rechts-Links-Lauf zugeordneten Wand des Gehäuses, drehbar gelagertes Hebelelement ausgebildet. Vom Hebelelement steht ein in etwa parallel zu der dem Betätigungsorgan zugewandten Wand des Gehäuses verlaufender Arm mit einem Haken in etwa senkrecht ab. Ein Nocken am Betätigungselement, der sich insbesondere am linear bewegbaren, zweiten Teil des Umschalthebels befindet, greift in eine Kulisse am Hebelelement ein. Dadurch wird das Hebelelement bei der Bewegung des Betätigungselements so verschwenkt, daß der Haken zur Verriegelung eine Sperrfläche am Betätigungsorgan, die sich beispielsweise am seitlichen Schieber befindet, in der Betriebsstellung des Betätigungsorgans hintergreift.

Weiterhin kann es sich bei einer der beiden Einrichtungen um eine Vorrichtung zur Verstellung der Kohlebürsten für den Elektromotor handeln, wobei diese Vorrichtung mittels des bewegbaren Betätigungselements verstellbar ist. Die Vorrichtung zur Verstellung der Kohlebürsten kann einen verschwenkbaren Träger zur Aufnahme der Bürstenhalter besitzen, wobei ein Kopplungselement zwischen dem Betätigungselement und dem Träger angeordnet ist. Das Kopplungselement kann in der Art eines Getriebes ausgebildet sein oder aus einem Kniehebel, Kipphebel, einem Kippsprungwerk o. dgl. bestehen.

Insbesondere ist hierbei auch bevorzugt, wenn das Betätigungselement für die Vorrichtung zur Verstellung der Kohlebürsten in der Art eines Multifunktionshebels ausgebildet ist. Neben der Betätigung der Vorrichtung zur Verstellung der Kohlebürsten kann mit diesem Multifunktionshebel gleichzeitig der Schalter für die Drehrichtungsumkehr geschaltet werden und die Betätigung einer Arretiereinrichtung für das Betätigungsorgan in Betriebsstellung vorgenommen werden.

Die mit der Erfindung erzielten Vorteile bestehen insbesondere darin, daß lediglich ein Betätigungselement für mehrere Funktionen, beispielsweise für die Arretierung, Verstellung der Kohlebürsten sowie Umschaltung der Drehrichtung, vorhanden ist. Daraus resultiert zum einen eine erhebliche Kosteneinsparung. Zum anderen wird gleichzeitig die Ergonomie für den Benutzer bei Handhabung des Elektrogeräts gesteigert und die genannten Funktionen des Schalters sind bequemer für den Benutzer bedienbar. Im übrigen werden dabei auch Fehlbedienungen durch den Benutzer vermieden und Unfallgefahren bei Benutzung des Elektrogeräts verringert. Beispielsweise kann auf einfache Weise die Drehrichtungsumschaltung durch das Betätigungselement gesperrt werden, wenn das Betätigunsorgan des Schalters betätigt ist.

Neben dem Betätigungsorgan des Schalters kann auch das Betätigungselement für die Arretiereinrichtung und/oder für den Drehrichtungsumschalter und/oder für die Vorrichtung zur Verstellung der Kohlebürsten im Handgriff des Elektrogeräts aufgenommen sein. Vorteilhafterweise kann dabei der den Schalter aufnehmende Handgriff des Elektrowerkzeugs symmetrisch ausgestaltet werden. Besonders hervorzuheben ist, daß insbesondere die Arretierung gleichermaßen für Rechts- wie Linkshänder geeignet ist, was bei dem bisherigen Schalter nicht der Fall ist.

Zudem ist keine zusätzliche Öffnung im Handgriff des Elektrowerkzeugs wie beispielsweise bisher für das Betätigungselement der Arretiereinrichtung und/oder der Verstellvorrichtung für die Kohlebürsten und/oder des Drehrichtungsumschalters notwendig. Dadurch wird nicht nur ein gefälligeres Aussehen des Elektrogeräts oder auch des Handgriffs erzielt, sondern auch ein verbesserter Schutz vor dem Eindringen von Fremdkörpern, wie Staub, Feuchtigkeit o. dgl., in das Elektrogerät. Damit wird auch ein vorzeitiges Ausfallen des Elektrogeräts und/oder des Schalters und/oder der genannten Einrichtungen am Schalter verhindert und deren Lebensdauer gesteigert.

Ausführungsbeispiele der Erfindung sind in den Zeichnungen dargestellt und werden im folgenden näher beschrieben. Es zeigen
- Fig. 1: schematisch den Gehäusekörper einer Elektrobohrmaschine entsprechend einer ersten Ausführung,
- Fig. 2: einen elektrischen Schalter mit Arretierfunktion in Seitenansicht, wobei der Bereich des Umschalters im Teilschnitt dargestellt ist,
- Fig. 3: den elektrischen Schalter aus Fig. 2 in Draufsicht, wobei lediglich der Umschalthebel gezeigt ist, während der restliche Umschalter weggelassen ist,
- Fig. 4: einen Teil eines elektrischen Schalters mit Arretierfunktion in Seitenansicht in einer weiteren Ausführung, wobei der Bereich des Umschalters im Teilschnitt dargestellt ist,
- Fig. 5: den elektrischen Schalter aus Fig. 4 in Draufsicht, wobei der Umschalthebel zu sehen ist und der restliche Umschalter teilweise weggebrochen dargestellt ist,
- Fig. 6: schematisch den Gehäusekörper einer Elektrobohrmaschine entsprechend einer zweiten Ausführung,
- Fig. 7: den Gehäusekörper in Richtung VII von Fig. 6 gesehen,
- Fig. 8: den Gehäusekörper wie in Fig. 6, wobei das Kopplungselement in einer ersten Ausführungsform in der Art eines Getriebes ausgestaltet ist,
- Fig. 9: das Kopplungselement aus Fig. 8 schematisch links in Draufsicht und rechts in Seitenansicht,
- Fig. 10: das Kopplungselement in einer weiteren Ausgestaltung in der Art eines Kniehebels, wobei links die mittlere Position des Betätigungselements und rechts dessen verschwenkte Positionen dargestellt sind,
- Fig. 11: den Kniehebel aus Fig. 10 als Einzelteil, wobei links die Draufsicht und rechts die Seitenansicht dargestellt sind,
- Fig. 12: das Kopplungselement in noch einer weiteren Ausgestaltung in der Art eines Kipphebels, wobei links die Draufsicht und rechts die Seitenansicht dargestellt sind, und
- Fig. 13: das Kopplungselement in nochmals einer anderen Ausführungsform in der Art eines Kippsprungwerks, wobei links die Draufsicht und rechts die Seitenansicht zu sehen sind.

In Fig. 1 ist schematisch ein Gehäusekörper 2 für ein Elektrohandwerkzeug 1 und zwar vorliegend für eine Elektrobohrmaschine zu sehen. Im Gehäusekörper 2 befindet sich ein hier nicht weiter gezeigter, beispielsweise in Fig. 6 sichtbarer Elektromotor 36, der über eine Netzzuleitung 3 mit Spannung versorgt wird. Zum Ein- und Ausschalten des Elektromotors 36 dient ein im Gehäusekörper 2 befindlicher, in Fig. 1 ebenfalls nur schematisch angedeuteter elektrischer Schalter 4. Zur Betätigung besitzt der Schalter 4 ein am Handgriff 15 des Gehäusekörpers 2 befindliches, in Richtung der Pfeile 6, 6' bewegbares Betätigungsorgan 5, das als manuelle Handhabe für den Benutzer dient. Selbstverständlich kann ein derartiger Schalter 4 auch in einem sonstigen Elektrohandwerkzeug, beispielsweise in Bohrhämmern, Elektroschraubern, Elektrokreissägen o. dgl., verwendet werden.

Wie näher aus Fig. 2 hervorgeht, besitzt der Schalter 4 ein Gehäuse 7 mit einer Vorderwand 8, mehreren an die Vorderwand 8 anschließenden Seitenwänden 9, 9' und einer Rückwand 10. Das bewegbar am Gehäuse 7 gelagerte Betätigungsorgan 5 ist der Vorderwand 8 zugewandt und mit einem in das Gehäuse 7 reichenden Übertragungselement 11 (siehe Fig. 1) starr gekuppelt. Im Inneren des Gehäuses 7 befindet sich wenigstens ein nicht näher gezeigtes Kontaktsystem zum Ein- und Ausschalten des Elektromotors 36 des Elektrohandwerkzeugs 1.

Derartige Kontaktsysteme sind beispielsweise aus der DE-OS 28 38 934 bekannt, so daß ein näheres Eingehen hierauf nicht notwendig ist. Gegebenenfalls kann im Gehäuse 7 ein Potentiometer, eine Elektronik o. dgl. zur Ansteuerung des Elektromotors 36 mit einer vom Benutzer einstellbaren Drehzahl und/oder auch zur Ansteuerung sonstiger Funktionen des Elektromotors 36 angeordnet sein.

Wie bereits ausgeführt, ist das Betätigungsorgan 5 vom Benutzer aus einer unbetätigten Ausgangsstellung in Richtung des Pfeils 6 bewegbar. In einer bestimmten Bewegungsstellung, die im folgenden Betriebsstellung genannt wird, wirkt das Betätigungsorgan 5 mittels des Übertragungselementes 11 schaltend auf das Kontaktsystem und/oder auf das Potentiometer o. dgl. ein, wobei der Elektromotor 36 eingeschaltet und/oder mit einer bestimmten Drehzahl angesteuert wird. Läßt der Benutzer das Betätigungsorgan 5 los, so bewegt sich dieses aufgrund einer einwirkenden Rückstellkraft in Richtung des Pfeils 6' in die unbetätigte Ausgangsstellung zurück, so daß der Elektromotor 36 abgeschaltet wird.

Der Schalter 4 besitzt weiter eine Arretiereinrichtung 12, die zum Verriegeln des Betätigungsorgans 5 in der Betriebsstellung in Zusammenwirkung mit dem Betätigungsorgan 5 bringbar ist. Die Arretiereinrichtung 12 verhindert dann eine Rückbewegung des Betätigungsorgans 5 aus der Betriebsstellung in Richtung des Pfeils 6', so daß der Elektromotor 36 eingeschaltet bleibt, wenn der Benutzer das Betätigungsorgan 5 losläßt. Die Arretiereinrichtung 12 ist mittels eines manuell bewegbaren Betätigungselements 13 vom Benutzer betätigbar.

Anders als bei elektrischen Schaltern mit einer herkömmlichen Arretiereinrichtung, die an einer Seitenwand des Gehäuses befindlich und ungefähr senkrecht zur Bewegungsrichtung des Betätigungsorgans betätigbar ist, ist die Arretiereinrichtung 12 des erfindungsgemäßen Schalters 4 im wesentlichen dem Betätigungsorgan 5 zugewandt. Dadurch ist das Betätigungselement 13 der Arretiereinrichtung 12 in unmittelbarer Nähe des Betätigungsorgans 5 angeordnet. Weiter ist das Betätigungselement 13 der Arretiereinrichtung 12 abweichend von der Senkrechten zur Bewegungsrichtung 6, 6' des Betätigungsorgans 5 bewegbar. Bevorzugterweise ist das Betätigungselement 13 in etwa in Bewegungsrichtung 6, 6' des Betätigungsorgans 5 bewegbar. Wie man gut anhand der Fig. 1 sieht, ist durch diese Ausbildung das Betätigungselement 13 mit derselben Hand, die auch das Betätigungsorgan 5 bedient, bewegbar. Dadurch ist die Bedienung für den Benutzer einfacher und ergonomischer, was die Unfallgefahren bei Benutzung der Elektrobohrmaschine 1 verringert. Weiter ist die Arretiereinrichtung 12 gleichermaßen gut für Rechts- wie Linkshänder handhabbar.

Um das Betätigungselement 13 in einfacher Weise wie das Betätigungsorgan 5 vom Benutzer bedienen zu können, ist das Betätigungselement 13 innerhalb eines Winkelbereichs +/- α zur Bewegungsrichtung 6, 6' des Betätigungsorgans 5 bewegbar, wie anhand von Fig. 3 zu erkennen ist. Bevorzugterweise ist der Winkel α zur Bewegungsrichtung 6, 6' des Betätigungsorgans 5 kleiner +/- 90 Grad und beträgt bis zu maximal +/- 15 Grad. Das Betätigungsorgan 5 des Schalters 4 ist zweckmäßigerweise als Drücker ausgebildet. Das Betätigungselement 13 der Arretiereinrichtung 12 kann als Druckknopf, als drehbar gelagerter Hebel o. dgl. ausgebildet sein. Bei einer derartigen Ausführung ist das Betätigungselement 13 der Arretiereinrichtung 12 dann bevorzugterweise durch Drücken in eine Richtung 6'', die im wesentlichen ungefähr in Bewegungsrichtung 6 des Drückers 5 bzw. parallel zur Bewegungsrichtung 6 verläuft, bewegbar. Das Betätigungselement 13 der Arretiereinrichtung 12 ist direkt an der Oberseite 14 des Betätigungsorgans 5 angeordnet. Es bietet sich dabei an, das Betätigungselement 13 in etwa am Übergang zwischen dem Gehäusekörper 2 und dem Handgriff 15 für die Elektrobohrmaschine 1 anzuordnen, wie aus Fig. 1 näher hervorgeht.

Handelt es sich bei dem Elektrohandwerkzeug um eine Elektrobohrmaschine 1, so ist deren Elektromotor 36 in der Regel reversibel in zwei entgegengesetzten Drehrichtungen, nämlich sowohl im Rechts- als auch im Linkslauf zu betreiben. Der elektrische Schalter 4 besitzt hierzu einen Umschalter 16 für den Rechts-Links-Lauf. Wie in Fig. 3 zu sehen ist, wird der Umschalter 16 mittels eines an einem Drehlager 35 verschwenkbar gelagerten Umschalthebels 17 betätigt. Der Umschalthebel 17 ist in Gegenuhrzeigerrichtung um einen Winkel -α gegenüber der Bewegungsrichtung 6 zum Einschalten des Linkslaufs und in Uhrzeigerrichtung um einen Winkel +α gegenüber der Bewegungsrichtung 6 zum Einschalten des Rechtslaufs verschwenkkbar. Der Winkel +/- α kann beispielsweise bis zu ca. +/- 15 Grad betragen.

Bei einer solchen Ausführung ist es besonders vorteilhaft, den Umschalthebel 17 für den Rechts-Links-Lauf gleichzeitig als Betätigungselement 13 für die Arretiereinrichtung 12 auszubilden. Hierzu ist der Umschalthebel 17 neben seiner Verschwenkbarkeit für die Umschaltung zwischen Rechts- und Linkslauf zur Betätigung der Arretiereinrichtung 12 in dessen Längsrichtung bewegbar ausgebildet, indem der Umschalthebel 17 vorzugsweise zweiteilig ausgestaltet ist. Ein erster Teil 18 des Umschalthebels 17 ist verschwenkbar und der andere, zweite Teil 19 ist sowohl mit dem ersten Teil 18 verschwenkbar als auch in etwa radial zur Verschwenkung linear bewegbar. Die lineare Bewegung des zweiten Teils 19 erfolgt gegen die Rückstellkraft einer Feder 20, wie näher in Fig. 2 gezeigt ist.

Die Arretiereinrichtung 12 besitzt weiter ein mittels des Betätigungselementes 13 bewegliches Sperrelement 21. Das Sperrelement 21 ist am Gehäuse 7 des Schalters 4 beweglich gelagert. Das Sperrelement 21 ist nun durch das Betätigungselement 13 in Eingriff mit der in Bewegungsrichtung 6, 6' verlaufenden Bewegungsbahn des Betätigungsorgans 5 zum Verriegeln des Betätigungsorgans 5 bringbar. Hierfür ist das Sperrelement 21 mit einem Haken 22 versehen. Der Haken 22 greift zur Verriegelung an einer Sperrfläche 23, einem Hinterschnitt o. dgl. am Betätigungsorgan 5 an. Selbstverständlich kann der Haken 22 auch an einem mit dem Betätigungsorgan 5 verbundenen Teil, wie einem seitlich am Gehäuse 7 des Schalters 4 geführten Schieber 24 angreifen. Durch das Zusammmenwirken des Hakens 22 mit der Sperrfläche 23 ist die Rückbewegung des Betätigungsorgans 5, die durch die auf das Betätigungsorgan 5 einwirkende Rückstellkraft in der Betriebsstellung bewirkt wird, dann verhindert.

Entsprechend einer ersten Ausgestaltung, die ebenfalls in den Fig. 2 und 3 näher zu sehen ist, ist das Sperrelement 21 als ein mit einer Feder 26 belastetes Schiebeelement 25 ausgebildet. Das Schiebeelement 25 ist an einem Gehäuseteil 27 des Schalters 4 linear beweglich gelagert, wobei das Gehäuseteil 27 am Übergang der dem Umschalter 16 für den Rechts-Links-Lauf und dem Betätigungsorgan 5 zugeordneten Wänden 8, 9' des Gehäuses 7 angeordnet ist. Das Schiebeelement 25 ist in etwa parallel zu der dem Betätigungsorgan 5 zugewandten Vorderwand 8 des Gehäuses 7 im Gehäuseteil 27 geführt. Der Haken 22 befindet sich am ersten Ende 28 des Schiebeelements 25, wobei das erste Ende 28 der Seitenwand 9' des Gehäuses 7 abgewandt ist, die dem Umschalter 16 für den Rechts-Links-Lauf zugeordnet ist. Eine Keilfläche 30 am Betätigungselement 13 und zwar am linear bewegbaren, zweiten Teil 19 des Umschalthebels 17 wirkt mit dem zweiten Ende 29 des Schiebeelements 25 zusammen, wobei das zweite Ende 29 der Seitenwand 9' des Gehäuses 7 zugewandt ist, die dem Umschalter 16 für den Rechts-Links-Lauf zugeordnet ist. Dieses Zusammenwirken erfolgt derart, daß das Schiebeelement 25 bei Bewegung des Betätigungselements 13 mittels der Keilfläche 30 so verschoben wird, daß der Haken 22 zur Verriegelung an der Sperrfläche 23 in der Betriebsstellung des Betätigungsorgans 5 angreift. Die Sperrfläche 23 ist absatzförmig ausgestaltet und befindet sich am seitlichen Schieber 24.

Das Sperrelement 21 entsprechend einer weiteren Ausgestaltung ist in Fig. 4 und 5 gezeigt. Hier ist das Sperrelement 21 als ein am Gehäuse 7 des Schalters 4 drehbar gelagertes Hebelelement 31 ausgebildet. Das Hebelelement 31 ist an der Seitenwand 9' des Gehäuses 7 gelagert, die dem Umschalter 16 für den Rechts-Links-Lauf zugeordnet ist. Vom Hebelelement 31 steht ein in etwa parallel zu der Vorderwand 8 des Gehäuses 7, die dem Betätigungsorgan 5 zugewandt ist, verlaufender Arm 32 mit einem Haken 22 in etwa senkrecht ab. Ein Nocken 33 am Betätigungselement 13 und zwar am linear bewegbaren, zweiten Teil 19 des Umschalthebels 17 greift in eine in Fig. 5 sichtbare Kulisse 34 am Hebelelement 31 derart ein, daß das Hebelelement 31 bei linearer Bewegung des Betätigungselements 13 verschwenkt wird. Diese Verschwenkung erfolgt so, daß der Haken 22 zur Verriegelung eine Fläche und zwar die Sperrfläche 23 am seitlichen Schieber 24 in der Betriebsstellung des Betätigungsorgans 5 hintergreift. Selbstverständlich kann der Haken 22 auch eine sonstige Fläche am Betätigungsorgan 5 hintergreifen.

Wie man erkennt, wird somit bei beiden Ausgestaltungen die Verriegelung des Betätigungsorgans 5 in der Betriebsstellung durch das Zusammenwirken des Hakens 22 mit der Sperrfläche 23 am Betätigungsorgan 5 bzw. an einem dem Betätigungsorgan 5 zugeordneten Teil und der auf das Betätigungsorgan 5 einwirkenden Rückstellkraft, die das Betätigungsorgan 5 in Bewegungsrichtung 6' zu dessen Ausgangsstellung beaufschlagt, bewirkt.

Der erfindungsgemäße Schalter 4 zeichnet sich somit dadurch aus, daß das in unmittelbarer Nähe des Betätigungsorgans 5 angeordnete Betätigungselement 13 betätigend auf eine erste Einrichtung einwirkt und zusätzlich zur Betätigung einer weiteren zweiten Einrichtung dient. Zum Betätigen der ersten Einrichtung ist das Betätigungslement 13 in einer ersten Richtung bewegbar. Zum Betätigen der zweiten Einrichtung ist das Betätigungselement 13 zusätzlich in eine zweite Richtung bewegbar, wobei die zweite Richtung unterschiedlich zur ersten Richtung ist. Entsprechend den obigen Ausführungsbeispielen handelt es sich bei einer der beiden Einrichtungen um einen Umschalter 16 für die Drehrichtung, d.h. für den Rechts-Links-Lauf des Elektromotors 36, womit der Umschalter 16 mittels des bewegbaren Betätigungslements 13 umschaltbar ist. Genausogut kann es sich bei einer der beiden Einrichtungen auch um eine Arretierungseinrichtung 12 handeln, die zum Verriegeln des Betätigungsorgans 5 in der Betriebsstellung in Zusammenwirkung mit dem Betätigungsorgan 5 bringbar ist. Bevorzugterweise ist dabei das Betätigungslement 13 zur Betätigung der Arretiereinrichtung 12 abweichend von der Senkrechten zur Bewegungsrichtung 6, 6' des Betätigungsorgans 5 bewegbar.

Gemäß einem weiteren Ausführungsbeispiel, das nachfolgend noch näher beschrieben wird, handelt es sich bei einer der beiden Einrichtungen um eine Vorrichtung 37 zur Verstellung der Kohlebürsten für den Elektromotor 36 entsprechend dessen Drehrichtung. Wie aus Fig. 6 ersichtlich ist, ist die Vorrichtung 37 zur Verstellung der Kohlebürsten am Elektromotor 36 angeordnet, um so die Kohlebürsten zur Optimierung gegenüber der neutralen Zone verstellen zu können. Derartige Vorrichtungen 37 zur Verstellung der Kohlebürsten sind aus der DE 195 45 651 A1 bekannt, worauf hier Bezug genommen wird.

Die Vorrichtung 37 zur Verstellung der Kohlebürsten besitzt einen verschwenkbaren Träger 38, an dem in Fig. 9 beispielhaft gezeigte Bürstenhalter 39 für die auf dem Kollektor 41 des Elektromotors 36 schleifenden Kohlebürsten 40 angeordnet sind. Zur Verstellung der Vorrichtung 37 und zwar zum Verschwenken des Trägers 38 entsprechend der Drehrichtung des Elektromotors 36 dient das bewegbare Betätigungselement 13, das erfindungsgemäß in unmittelbarer Nähe des Betätigungsorgans 5 des Schalters 4 angeordnet ist.

Das Betätigungselement 13 ist durch Verschwenken in Verschwenkrichtung 42 um einen gewissen Winkel +/- α betätigbar, wie näher aus Fig. 7 hervorgeht. Hierzu ist das Betätigungselement 13 als Hebel ausgebildet, der drehbar am Schalter 4 und zwar an dessen Gehäuse 7 gelagert ist. Zur Übertragung der Bewegung des Betätigungselements 13 auf den Träger 38 zu dessen Verschwenkung ist ein in Fig. 6 lediglich schematisch gezeichnetes Kopplungselement 43 zwischen dem Betätigungselement 13 und dem Träger 38 angeordnet. Nähere Ausgestaltungen des Kopplungselements 43 sind in den Fig. 8 bis 13 zu sehen.

Das in Fig. 8 und 9 gezeigte Kopplungselement 43 ist in der Art eines Getriebes 44 ausgebildet. Hierzu ist der Träger 38 mit einer Verzahnung 45 am Umfang versehen, wie näher aus Fig. 9 hervorgeht. In die Verzahnung 45 greift ein Zahnrad, beispielsweise ein asymmetrisches Stirnzahnrad 46 ein. Mittels eines Art von Nockens 47 greift seinerseits das Betätigungselement 13 in das Stirnzahnrad 46 ein. Damit wird die Verschwenkung des Betätigungselements 13 über das Getriebe 44 mittels einer Zahn-Zahn-Wirkverbindung bzw. einer Nocken-Zahn-Wirkverbindung auf den Träger 38 übertragen. Selbstverständlich kann zur Übertragung der Verschwenkbewegung auch eine Nocken-Nocken-Wirkverbindung o. dgl. verwendet werden.

In einer weiteren Ausgestaltung, die in Fig. 10 und 11 zu sehen ist, besteht das Kopplungselement 43 aus einem Kniehebel 48. Der an einem Drehzapfen 49 im Gehäusekörper 2 drehbar gelagerte Kniehebel 48 umgreift an einem Ende mittels einer Art von Gabel 50 einen Zapfen 51 am Träger 38. Das andere Ende des Kniehebels 48 ist einer Kulisse 52 geführt, die beispielsweise in der Art einer schiefen Ebene ausgestaltet ist. Bei Verschwenkung des Betätigungselements 13 wird der Kniehebel 48 in der Kulisse 52 entsprechend geführt und dreht sich dabei um den Drehzapfen 49, so daß schließlich der Träger 38 mittels der Wirkverbindung zwischen Gabel 50 und Zapfen 51 verschwenkt wird.

In noch einer weiteren, in Fig. 12 gezeigten Ausgestaltung besteht das Kopplungselement 43 aus einem Kipphebel 53. Ein Ende des Kipphebels 53 weist wiederum eine aus einer Gabel 50 und einem Zapfen 51 bestehende Wirkverbindung zum Träger 38 auf. Das andere Ende des Kipphebels 53 ist mittels eines Drehlagers 54 am Betätigungselement 13 angelenkt. Die Verschwenkung des Betätigungselements 13 in Verschwenkrichtung 42 bewirkt eine Drehung des Kipphebels 53 um das Drehlager 54, so daß dieser um einen Anschlag 55 im Gehäusekörper 2 verkippt, wodurch schließlich wiederum die Verschwenkung des Trägers 38 bewirkbar ist.

Das Kopplungselement 43, das in nochmals einer weiteren Ausgestaltung eine Art von Kippsprungwerk 56 bildet, ist in Fig. 13 dargestellt. Das Kippsprungwerk 56 besteht aus zwei Drehhebeln 57, 58, wobei der eine Drehhebel 57 mittels einer Wirkverbindung aus einer Gabel 50 und einem Zapfen 51 am Träger 38 angelenkt ist. Der andere Drehhebel 58 ist mittels eines Drehlagers 54 am Betätigungselement 13 angelenkt. Die beiden einander zugewandten Enden der Drehhebel 57, 58 sind mittels einer Zugfeder 59 miteinander gekoppelt. Eine Verschwenkung des Betätigungselements 13 in Verschwenkrichtung 42 führt zu einer Verkippung des Drehhebels 58 am Anschlag 55 im Gehäusekörper 2, die aufgrund der Zugfeder 59 bei Überschreiten eines Totpunktes zu einer schlagartigen Drehbewegung des Drehhebels 57 führt. Die Drehbewegung des Drehhebels 57 bewirkt sodann die Verschwenkung des Trägers 38.

Mittels des Betätigungselements 13 ist vorteilhafterweise gleichzeitig ein elektrischer Schalter zur Drehrichtungsumkehr des Elektromotors 36 schaltbar. Dieser Schalter zur Drehrichtungsumkehr kann wie der Umschalter 16 entsprechend dem ersten Ausführungsbeispiel ausgestaltet sein, es bietet sich jedoch zweckmäßigerweise an, den Schalter zur Drehrichtungsumkehr in die Vorrichtung 37 zur Verstellung der Kohlebürsten zu integrieren.

In diesem Fall sind für den Schalter zur Drehrichtungsumkehr am Träger 38 mit den Kohlebürsten 14 in elektrischer Verbindung stehende Schaltkontakte angeordnet. Die Vorrichtung 37 zur Verstellung der Kohlebürsten weist weiter eine in Fig. 6 gezeigte ortsfeste Kontaktplatte 60 zur Aufnahme von Festkontakten auf, die mit den Feldwicklungen 61 des Elektromotors 36 in elektrischer Verbindung stehen. Die Festkontakte wirken mit den Schaltkontakten als Gegenkontakte in einer wechselweisen Kontaktierung der Kohlebürsten 40 zur Drehrichtungsumkehr des Elektromotors 36 bei Verschwenkung des Trägers 38 zusammen. Um definierte Schaltstellungen für den Schalter zur Drehrichtungsumkehr zu erhalten, ist es zweckmäßig, wenn die bei Verschwenkung des Trägers 38 durch das Zusammenwirken der Schaltkontakte und der Festkontakte einstellbaren Schaltstellungen als Raststellungen ausgebildet sind. Im übrigen wird zur näheren Ausbildung eines derartigen Schalters zur Drehrichtungsumkehr wiederum auf die DE 195 45 651 A1 verwiesen.

Weiterhin kann es vorteilhaft sein, wenn auch hier mittels des Betätigungselements 13 gleichzeitig eine in Fig. 6 gezeigte, wie im ersten Ausführungsbeispiel ausgestaltete Arretiereinrichtung 12 für die Betriebsstellung des Betätigungsorgans 5 betätigbar ist. Das Sperrelement 21 der Arretiereinrichtung 12, das zum Verriegeln des Betätigungsorgans 5 in der Betriebsstellung in Zusammenwirkung mit dem Betätigungsorgan 5 bringbar ist, ist durch eine Bewegung des Betätigungselements 13 abweichend von der Bewegungsrichtung des Betätigungselements 13 für die Verschwenkung des Trägers 38 bewegbar. Insbesondere ist das Betätigungselement 13 für die Bewegung des Sperrelements 21 in etwa gemäß dem Pfeil 6'' in Richtung des Betätigungsorgans 5 durch Drücken gegen die Feder 20 bewegbar.

Die Erfindung ist anhand eines Elektrohandwerkzeugs näher erläutert, jedoch nicht auf die beschriebenen und dargestellten Ausführungsbeispiele beschränkt. So nicht nur umfaßt die Erfindung Elektrowerkzeuge, sondern auch sonstige Elektrogeräte, beispielsweise Handrührgeräte, Elektromesser o. dgl. für den Haushalt.

### Bezugszeichenliste:

- 1:: Elektrobohrmaschine / Elektrohandwerkzeug
- 2:: Gehäusekörper (für Elektrobohrmaschine)
- 3:: Netzzuleitung
- 4:: elektrischer Schalter
- 5:: Betätigungsorgan
- 6,6':: Pfeil / Bewegungsrichtung (von Betätigungsorgan)
- 6'':: Pfeil / Bewegungsrichtung (von Betätigungselement)
- 7:: Gehäuse (von Schalter)
- 8:: Vorderwand (von Gehäuse)
- 9,9':: Seitenwand (von Gehäuse)
- 10:: Rückwand (von Gehäuse)
- 11:: Übertragungselement
- 12:: Arretiereinrichtung
- 13:: Betätigungselement
- 14:: Oberseite (von Betätigungsorgan)
- 15:: Handgriff
- 16:: Umschalter (für Rechts-Links-Lauf)
- 17:: Umschalthebel
- 18:: erster Teil (von Umschalthebel)
- 19:: zweiter Teil (von Umschalthebel)
- 20:: Feder (am zweiten Teil)
- 21:: Sperrelement
- 22:: Haken (am Sperrelement)
- 23:: Sperrfläche
- 24:: Schieber
- 25:: Schiebeelement
- 26:: Feder (für Sperrelement)
- 27:: Gehäuseteil (von Schalter)
- 28:: erstes Ende (von Schiebeelement)
- 29:: zweites Ende (von Schiebeelement)
- 30:: Keilfläche (am Betätigungselement)
- 31:: Hebelelement
- 32:: Arm (am Hebelelement)
- 33:: Nocken (am Umschalthebel)
- 34:: Kulisse (am Hebelelement)
- 35:: Drehlager (für Umschalthebel)
- 36:: Elektromotor
- 37:: Vorrichtung zur Verstellung der Kohlebürsten
- 38:: Träger (an Vorrichtung zur Verstellung der Kohlebürsten)
- 39:: Bürstenhalter
- 40:: Kohlebürste
- 41:: Kollektor (von Elektromotor)
- 42:: Verschwenkrichtung
- 43:: Kopplungselement
- 44:: Getriebe (für Kopplungselement)
- 45:: Verzahnung (an Träger)
- 46:: Stirnzahnrad
- 47:: Nocken
- 48:: Kniehebel
- 49:: Drehzapfen (von Kniehebel)
- 50:: Gabel
- 51:: Zapfen (an Träger)
- 52:: Kulisse
- 53:: Kipphebel
- 54:: Drehlager
- 55:: Anschlag (am Gehäusekörper)
- 56:: Kippsprungwerk
- 57,58:: Drehhebel (von Kippsprungwerk)
- 59:: Zugfeder
- 60:: Kontaktplatte (an Vorrichtung zur Verstellung der Kohlebürsten)
- 61:: Feldwicklung (von Elektromotor)

## Patentansprüche

1. Elektrogerät, insbesondere Elektrohandwerkzeug (1), wie Elektrobobrmaschine, Bohrharnmer, Elektroschrauber o, dgl., mit einem elektrischen Schalter (4), der ein zwischen einer Ausgangsstellung und einer Betriebsstellung in Bewegungsrichtung (6, 6') bewegbares Betätigungsorgan (5) besitzt, wobei das Betätigungsorgan (5) in der Betriebsstellung schaltend auf ein Kontaktsystem, verstellend auf ein Potentiometer o. dgl. einwirkt, und mit einem in unmittelbarer Nähe des Betätigungsorgans (5) angeordneten, bewegbaren Betätigungselement (13), wobei das Betätigungselement (13) bei dessen Bewegung betätigend auf eine erste Einrichtung und zusätzlich auf eine weitere zweite Einrichtung einwirkt, **dadurch gekennzeichnet, daß** das Betätigungselement (13) zweiteilig ausgebildet ist, wobei ein erster Teil (18) in eine zweite Richtung (42) bewegbar gelagert ist, und wobei der andere zweite Teil(19) sowohl mit dem ersten Teil (18) in die zweite Richtung (42) als auch in eine zur zweiten Richtung (42) unterschiedliche erste Richtung (6") bewegbat ist, derart daß bei Bewegung des Betätigungselements (13) in die erste Richtung (6") die erste Einrichtung betätigt wird und bei Bewegung des Betätigungselements (13) in die zweite Richtung (42) die zweite Einrichtung betätigt wird.

2. Elektrogerät nach Anspruch 1, **dadurch gekennzeichnet, daß** das Betätigungselement (13) innerhalb eines Winkelbereichs (+/-α) zur Bewegungsrichtung (6, 6') des Betätigungsorgans (5) bewegbar ist, wobei der Winkel (+/-α) zur Bewegungsrichtung(6,6') des Betätigungsorgans (5) insbesondere kleiner +/- 90 Grad und zwar bevorzugterweise bis zu maximal +/- 15 Grad beträgt, insbesondere derart daß das Betätigungselement (13) in etwa in Richtung des Betätigungsorgans (5) bewegbar ist.

3. Elektrogerät nach Anspruch 1 oder 2, **dadurch gekennzeichnet, daß** das Betätigungselement (13) direkt an der Oberseite (14) des Betätigungsorgans (5), insbesondere in etwa am Übergang zwischen dem Gehäusekörper (2) und dem Handgriff (15) für das Elektrogerät, angeordnet ist, daß vorzugsweise das Betätigungselement (13) als Druckknopf, als drehbar gelagerter Hebel o. dgl. ausgebildet ist, und daß weiter vorzugsweise das Betätigungsorgan (5) des Schalters (1) als Drücker ausgebildet ist sowie insbesondere am Gehäuse (7) des Schalters (4) angeordnet ist, wobei insbesondere das Betätigungselement (13) durch Drücken im wesentlichen in Bewegungsrichtung (6, 6') des Drückers, durch Verschwenken o. dgl. bewegbar ist.

4. Elektrogerät nach einem der Ansprüche 1 bis 3, **dadurch gekennzeichnet, daß** das Elektrogerät einen reversibel, in zwei entgegengesetzten Drehrichtungen betreibbaren Elektromotor (36) besitzt und daß es sich bei einer der beiden Einrichtungen um einen Umschalter (16) für die Drehrichtung (Rechts-Links-Lauf) des Elektromotors (36) handelt, wobei der Umschalter (16) mittels des bewegbaren Betätigungselements (13) umschaltbar ist.

5. Elektrogerät nach einem der Ansprüche 1 bis 4, **dadurch gekennzeichnet, daß** es sich bei einer der beiden Einrichtungen um eine Arretiereinrichtung (12) handelt, die zum Verriegeln des Betätigungsorgans (5) in der Betriebsstellung in Zusammenwirkung mit dem. Betätigungsorgan (5) bringbar ist, und daß insbesondere das Betätigungselement (13) zur Betätigung der Arretiereinrichtung (12) abweichend von der Senkrechten zur Bewegungsrichtung (6, 6') des Betätigungsorgans (5) bewegbar ist.

6. Elektrogerät nach einem der Ansprüche 1 bis 5, **dadurch gekennzeichnet, daß** das als Umschalthebel (17) für den Umschalter ausgebildete Betätigungselement (13) verschwenkbar, insbesondere um bis zu ca, +/-15 Grad, gegenüber der Bewegungsrichtung (6, 6') des Betätigungsorgans (5) gelagert ist, daß der Umschalthebel (17) für die Betätigung der Arretiereinrichtung (12) in dessen Längsrichtung bewegbar ist, und daß vorzugsweise der esste Teil (18) des zweiteilig ausgebildeten Umschalthebels (17) verschwenkbar und der andere zweite Teil (19) sowohl mit dem ersten Teil (18) verschwenkbar als auch gegen eine Rückstellkraft in etwa radial zur Verschwenkung linear bewegbar ist.

7. Elektrogerät nach Anspruch 5 oder 6, **dadurch gekennzeichnet, daß** die Arretiereinrichtung (12) ein mittels des Betätigungselementes (13) bewegliches Sperrelement (21) besitzt, daß vorzugsweise das Sperrelement (21) am Gehäuse (7) des Schalters (4) beweglich gelagert ist, und daß weiter vorzugsweise das Sperrelement (21) durch das Betätigungselement (13) in Eingriff mit der Bewegungsbahn des Betätigungsorgans (5) zum Verriegeln des Betätigungsorgans (5) bringbar ist.

8. Elektrogerät nach Anspruch 7, **dadurch gekennzeichnet, daß** das Sperrelement (21) mit einem Haken (22) versehen ist, daß der Haken (22) zur Verriegelung an einer Sperrfläche (23), einem Hinterschnitt o. dgl. am Betätigungsorgan (5) oder einem mit dem Betätigungsorgan (5) verbundenen Teil, wie einem seitlich am Gehäuse (7) des Schalters (4) geführten Schieber (24), derart angreift, daß die durch eine Rückstellkraft in der Betriebsstellung bewirkte Rückbewegung des Betätigungsorgans (5) verhindert ist.

9. Elektrogerät nach Anspruch 7 oder 8, **dadurch gekennzeichnet, daß** das Sperrelement (21) als ein federbelastetes, an einem Gehäuseteil (27) des Schalters (4) linear beweglich gelagertes Schiebeelement (25) ausgebildet ist, wobei insbesondere das Gehäuseteil (27) am Übergang der dem Umschaltar (16) für den Rechts-Links-Lauf und dem Betätigungsorgan (5) zugeordneten Wänden (9', 8) des Gehäuses (7) angeordnet ist, daß das Schiebeelement (25) in etwa parallel zu der dem Betätigungsorgan (5) zugewandten Vorderwand (8) des Gehäuses (7) im Gehäuseteil (27) geführt ist, daß das Schiebeelement (25) an dem ersten Ende (28), das der dem Umschalter (16) für den Rechts-Links-Lauf zugeordneten. Seitenwand (9') des Gehäuses (7) abgewandt ist, einen Haken (22) besitzt, daß eine Keilfläche (30) am Betätigungselement (13), insbesondere am linear bewegbaren, zweiten Teil (19) des Umschalthebels (17), mit dem zweiten Ende (29) des Schiebeelements (25), das der dem Umschalter(16) für den Rechts-Links-Lauf zugeordneten Seitenwand (9') des Gehäuses (7) zugewandt ist, derart zusammenwirkt, daß das Schiebeelement (25) durch die Bewegung des Betätigungselements (13) so verschoben wird, daß der Haken (22) zur Verriegelung an einer Sparfläche (23) am Betätigungsorgan (5), insbesondere an einer absatzrformigen Fläche am seitlichen Schieber (24), in der Betriebsstellung des Betätigungsorgans (5) angreift.

10. Elektrogerät nach Anspruch 7 oder 8, **dadurch gekennzeichnet, daß** des Sperrelement (21) als am Gehäuse (7) des Schalters (4), insbesondere an der dem Umschalter (16) für den Rechts-Links-Lauf zugeordneten Seitenwand (9') des Gehäuses (7), drehbar gelagertes Hebelelement (31) ausgebildet ist, daß vom Hebelelement (31) ein in etwa parallel zu der dem Betätigungsorgan (5) zugewandten Vorderwand (8) des Gehäuses (7) verlaufender Arm (32) mit einem Haken (22) in etwa senkrecht absteht, daß ein Nocken (33) arn Betätigungselement (13), insbesondere am linear bewegbaren, zweiten Teil (19) des Umschalthebels (17), in eine Kulisse (34) am Hebelelement (31) derart eingreift, daß das Hebelelement (31) durch die Bewegung des Betätigungselements (13) so verschwenkt wird, daß der Haken (22) zur Verriegelung eine Sperrfläche (23) am Betätigungsorgan (5), insbesondere am seitlichen Schieber (24), in der Betriebsstellung des Betätigungsorgans (5) hintergreift.

11. Elektrogerät nach einem der Ansprüche 1 bis 10, **dadurch gekennzeichnet, daß** es sich bei einer der beiden. Einrichtungen um eine Vorrichtung (37) zur Verstellung der Kohlebürsten für den Elektromotor (36) entsprechend dessen Drehrichtung handelt, wobei die Vorrichtung (37) zur Verstellung der Kohlebürsten mittels des bewegbaren. Betätigungselements (13) verstellbar ist.

12. Elektrogerät nach Anspruch 11, **dadurch gekennzeichnet, daß** die Vorrichtung (37) Zur Verstellung der Kohlebürsten einen verschwenkbaren Träger (38) besitzt, an dem Bürstenhalter (39) für die auf dem Kollektor (41) des Elektromotors (36) schleifenden. Kohlebürsten (40) angeordnet sind, und daß dar Träger (38) mittels des Betätigungselements (13) verschwenkbar ist.

13. Elektrogerät nach Anspruch 12, **dadurch gekennzeichnet, daß** ein Kopplungselement (43) zwischen dem Betätigungselement (13) und dem Träger (38) angeordnet ist, derart daß die Bewegung des Betätigungselements (13) auf den Träger (38) zu dessen Verschwenkung übertragbar ist.

14. Elektrogerät nach Anspruch 13, **dadurch gekennzeichnet, daß** das Kopplungselement (43) in der Art eines Getriebes (44), beispielsweise mit einem asymmetrischen Stirnzahnrad (46) ausgebildet ist, wobei das Getriebe (44) eine Zahn-Zahn-Wirkverbindung, eine Nocken-Zahn-Wirkverbindung, eine Nocken-Nocken-Wirkverbindung o. dgl. aufweist.

15. Elektrogerät nach Anspruch 13, **dadurch gekennzeichnet, daß** das Kopplungselement (43) aus einem Kuiehebel (48), der beispielsweise über eine Art schiefe Ebene bewegbar ist, ans einem Kipphebel (53), aus einem Kippsprungwerk (56) o. dgl. besteht.

16. Elektrogerät nach einem der Ansprüche 1 bis 15, **dadurch gekennzeichnet, daß** die Vorrichtung (37) zur Verstellung der Kohlebürsten den Umschalter für die Drehrichtung des Elektromotors (36) umfaßt.

17. Elektrogerät nach Anspruch 16, **dadurch gekennzeichnet, daß** em Träger (38) mit den Kohlebürsten (40) in elektrischer Verbindung stehende Schaltkontakte angeordnet sind, daß die Vorrichtung (37) zur Verstellung der Kohlebürsten eine ortsfeste Kontaktplatte (60) zur Aufnahme von Festkontakten besitzt, die mit den Feldwicklungen (61) das Elektromotors (36) in elektrischer Verbindung stehen, daß die Festkontakte mit den Schaltkontakten als Gegenkontakte in einer wechselweisen Kontaktierung der Kohlebürsten (40) zur Drehrichtungsurnkehr des Elektromotors (36) bei Verschwenkung des Trägers (38) zusammenwirken, und daß vorzugsweise die bei Verschwenkung des Trägers (38) durch das Zusammenwirken der Schaltkontakte und der Featkontakte einstellbaren Schaltstellungen als Raststellungen ausgebildet sind.

18. Elektrogerät nach einem der Ansprüche 1 bis 17, **dadurch gekennzeichnet, daß** das als drehbarer Hebel ausgebildete Betätigungselement (13) zum Verschwenken des Trägers (38) der Vorrichtung (37) zur Verstellung der Kohlebürsten zwischen zwei innerhalb eines Winkelbereichs (+/-α) liegenden Stellungen, insbesondere Raststellungen, verschwenkbar (42) ist und daß der Hebel für die Betätigung der Arretiereinrichtung (12) durch Drücken (6"), insbesondere gegen eine Rückstellkraft, in etwa radial zur Verschwenkung (42) bewegbar ist.

## Claims

1. Electric appliance, in particular hand-held power tool (1) such as a power drill, hammer drill, electric screwdriver or the like, with an electric switch (4) which comprises an actuating member (5) which can be moved in the movement direction (6, 6') between a starting position and an operating position, the actuating member (5) acting in the operating position on a contact system in a switching manner, on a potentiometer or the like in an adjusting manner, and with a movable actuating element (13) arranged in the immediate vicinity of the actuating member (5), the actuating element (13) acting during movement thereof on a first device in an actuating manner and additionally, on a further second device, **characterised in that** the actuating element (13) is designed in two parts, a first part (18) being movably mounted in a second direction (42) and the other second part (19) being movable with the first part (18) both in the second direction (42) and in a first direction (6'') different to the second direction (42) in such a way that upon movement of the actuating element (13) in the first direction (6'') the first device is actuated and upon movement of the actuating element (13) in the second direction (42) the second device is actuated.

2. Electric appliance according to claim 1, **characterised in that** the actuating element (13) can be moved within an angle range (+/-α) to the movement direction (6, 6') of the actuating member (5), the angle (+/-α) to the movement direction (6, 6') of the actuating member (5) in particular being less than +/- 90° and preferably, up to a maximum of +/-15°, in particular in such a way that the actuating element (13) can be moved substantially in the direction of the actuating member (5).

3. Electric appliance according to claim 1 or 2, **characterised in that** the actuating element (13) is arranged directly on the top (14) of the actuating member (5), in particular substantially on the transition between the housing body (2) and the handle (15) for the electric appliance, **in that** the actuating element (13) is preferably designed as a pushbutton, as a rotatably mounted lever or the like, and **in that** the actuating member (5) of the switch (1) is also preferably designed as a trigger and is arranged, in particular, on the housing (7) of the switch (4), the actuating element (13) in particular being movable by pressing substantially in the movement direction (6, 6') of the trigger, by pivoting or the like.

4. Electric appliance according to any one of claims 1 to 3, **characterised in that** the electric appliance comprises a reversible electric motor (36) which can be operated in two opposing directions of rotation and **in that** one of the two devices is a changeover switch (16) for the direction of rotation (bi-directional rotation) of the electric motor (36), wherein the changeover switch (16) can be changed over by means of the movable actuating element (13).

5. Electric appliance according to any one of claims 1 to 4, **characterised in that** one of the two devices is a locking device (12) which can be brought into cooperation with the actuating member (5) to lock the actuating member (5) in the operating position, and **in that**, in particular, the actuating element (13) can be moved to actuate the locking device (12) diverging from the perpendicular towards the movement direction (6, 6') of the actuating member (5).

6. Electric appliance according to any one of claims 1 to 5, **characterised in that** the actuating element (13) designed as a reversing lever (17) for the changeover switch is pivotally mounted, in particular by up to approximately +/- 15° with respect to the movement direction (6, 6') of the actuating member (5), **in that** the reversing lever (17) can be moved for actuation of the locking device (12) in the longitudinal direction thereof, and **in that** the first part (18) of the two-part reversing lever (17) is preferably pivotal and the other second part (19) is pivotal both with the first part (18) and can also be moved linearly against a restoring force substantially radially to the pivoting movement.

7. Electric appliance according to claim 5 or 6, **characterised in that** the locking device (12) has a locking element (21) which can be moved by means of the actuating element (13), **in that** the locking element (21) is preferably movably mounted on the housing (7) of the switch (4) and **in that** the locking element (21) can also preferably be brought into engagement with the movement path of the actuating member (5) to lock the actuating member (5) by the actuating element (13).

8. Electric appliance according to claim 7, **characterised in that** the locking element (21) is provided with a hook (22), **in that** the hook (22) acts on a locking face (23), an undercut or the like on the actuating member (5) or a part connected to the actuating member (5), such as a slide (24) guided laterally on the housing (7) of the switch (4) for the purpose of locking, in such a way that the return movement of the actuating member (5) caused by a restoring force in the operating position is prevented.

9. Electric appliance according to claim 7 or 8, **characterised in that** the locking element (21) is designed as a spring-loaded sliding element (25) mounted on a housing part (27) of the switch (4) so as to be linearly movable, the housing part (27) in particular being arranged on the transition between the walls (9', 8) of the housing (7) associated with the changeover switch (16) for bi-directional rotation and the actuating member (5), **in that** the sliding element (25) is guided substantially parallel to the front wall (8) of the housing (7) facing the actuating member (5) in the housing part (27), **in that** the sliding element (25) comprises a hook (22) on the first end (28) which is remote from the side wall (9') of the housing (7) associated with the changeover switch (16) for bi-directional rotation, **in that** a slanting face (30) on the actuating element (13), in particular on the linearly movable second part (19) of the reversing lever (17) cooperates with the second end (29) of the sliding element (25) which faces the side wall (9') of the housing (7) associated with the changeover switch (16) for bi-directional rotation in such a way that the sliding element (25) is displaced by the movement of the actuating element (13) in such a way that the hook (22) for locking to a locking face (23) acts on the actuating member (5), in particular on a lug-shaped face on the lateral slide (24), in the operating position of the actuating member (5).

10. Electric appliance according to claim 7 or 8, **characterised in that** the locking element (21) is formed as a lever element (31) rotatably mounted on the housing (7) of the switch (4), in particular on the side wall (9') of the housing (7) associated with the changeover switch (16) for bi-directional rotation, **in that** an arm (32) with a hook (22), extending substantially parallel to the front wall (8) of the housing (7) facing the actuating member (5), protrudes substantially perpendicularly from the lever element (31), **in that** a cam (33) on the actuating element (13), in particular on the linearly movable second part (19) of the reversing lever (17) engages in a connecting link (34) on the lever element (31) in such a way that the lever element (31) is pivoted by the movement of the actuating element (13) in such a way that the hook (22) for locking a locking face (23) engages behind the actuating member (5), in particular the lateral slide (24), in the operating position of the actuating member (5).

11. Electric appliance according to any one of claims 1 to 10, **characterised in that** one of the two devices is a device (37) for adjusting the carbon brushes for the electric motor (36) in accordance with the direction of rotation thereof, wherein the device (37) for adjusting the carbon brushes can be adjusted by means of the movable actuating element (13).

12. Electric appliance according to claim 11, **characterised in that** the device (37) for adjusting the carbon brushes has a pivotal carrier (38) on which brush holder (39) for the carbon brushes (40) rubbing on the collector (41) of the electric motor (36) are arranged, and **in that** the carrier (38) can be pivoted by means of the actuating element (13).

13. Electric appliance according to claim 12, **characterised in that** a coupling element (43) is arranged between the actuating element (13) and the carrier (38) in such a way that the movement of the actuating element (13) can be transmitted to the carrier (38) for the pivoting thereof.

14. Electric appliance according to claim 13, **characterised in that** the coupling element (43) is designed in the manner of a gearing (44), for example with an asymmetric front end toothed wheel (46), the gearing (44) having a tooth-tooth interaction, a cam-tooth interaction, a cam-cam interaction or the like.

15. Electric appliance according to claim 13, **characterised in that** the coupling element (43) consists of a toggle lever (48) which can be moved, for example, via a type of slanting plane, of a rocker (53), of a tilting overcentre device (56) or the like.

16. Electric appliance according to any one of claims 1 to 15, **characterised in that** the device (37) for adjusting the carbon brushes comprises the changeover switch for the direction of rotation of the electric motor (36).

17. Electric appliance according to claim 16, **characterised in that** switching contacts electrically connected to the carbon brushes (40) are arranged on the carrier (38), **in that** the device (37) for adjusting the carbon brushes comprises a stationary contact plate (60) for receiving the fixed contacts which are electrically connected to the field windings (61) of the electric motor (36), **in that** the fixed contacts cooperate with the switch contacts as counter-contacts in alternating contacting of the carbon brushes (40) for reversing the direction of rotation of the electric motor (36) upon pivoting of the carrier (38), and **in that** the switching positions which can be adjusted upon pivoting of the carrier (38) owing to the cooperation of the switching contacts and the fixed contacts, are preferably designed as latched positions.

18. Electric appliance according to any one of claims 1 to 17, **characterised in that** the actuating element (13) designed as a rotatable lever for pivoting the carrier (38) of the device (37) for adjusting the carbon brushes can be pivoted (42) between two positions, in particular latched positions, located within an angle range (+/-α) and **in that** the lever for actuation of the locking device (12) can be moved substantially radially to the pivoting movement (42) by pressing (6''), in particular against a restoring force.

## Revendications

1. Appareil électrique, en particulier outil électrique à main (1), comme une perceuse électrique, un marteau perforateur, une visseuse électrique ou analogue, comportant un commutateur électrique (4), qui possède un organe d'actionnement (5) déplaçable entre une position initiale et une position de service dans la direction de déplacement (6, 6'), l'organe d'actionnement (5), dans la position de service, agissant en commutant un système de contact ou en réglant un potentiomètre ou analogue, et comportant un élément d'actionnement (13) mobile, agencé à proximité directe de l'organe d'actionnement (5), l'élément d'actionnement (13), lors de son déplacement, agissant en actionnant un premier dispositif et, de façon supplémentaire, un autre second dispositif,
**caractérisé en ce que** l'élément d'actionnement (13) est réalisé en deux parties, une première partie (18) étant montée de façon déplaçable dans une seconde direction (42) et l'autre seconde partie (19), ainsi que la première partie (18), étant déplaçables dans la seconde direction (42) ainsi que dans une première direction (6") différente de la seconde direction (42), de sorte que, lors du déplacement de l'élément d'actionnement (13) dans la première direction (6"), le premier dispositif est actionné et, lors du déplacement de l'élément d'actionnement (13) dans la seconde direction (42), le second dispositif est actionné.

2. Appareil électrique selon la revendication 1,
**caractérisé en ce que** l'élément d'actionnement (13) est déplaçable à l'intérieur d'une plage angulaire (+/- α) par rapport à la direction de déplacement (6, 6') de l'organe d'actionnement (5), l'angle (+/- α), par rapport à la direction de déplacement (6, 6') de l'organe d'actionnement (5), étant en particulier inférieur à +/- 90° et, en vérité, valant avantageusement jusqu'à au maximum +/- 15°, en particulier de sorte que l'élément d'actionnement (13) soit déplaçable sensiblement dans la direction de l'organe d'actionnement (5).

3. Appareil électrique selon la revendication 1 ou 2,
**caractérisé en ce que** l'élément d'actionnement (13) est agencé directement sur le dessus (14) de l'organe d'actionnement (5), en particulier sensiblement à la transition entre le corps de boîtier (2) et la poignée (15) pour l'appareil électrique, **en ce que**, avantageusement, l'élément d'actionnement (13) est réalisé comme bouton-poussoir, comme levier monté de façon rotative ou analogue, et **en ce que**, encore avantageusement, l'organe d'actionnement (5) du commutateur (1) est réalisé comme poussoir ou détente, et est agencé en particulier sur le boîtier (7) du commutateur (4), l'élément d'actionnement (13) pouvant être en particulier déplacé par pressage généralement dans la direction de déplacement (6, 6') du poussoir, par pivotement ou analogue.

4. Appareil électrique selon une des revendications 1 à 3,
**caractérisé en ce que** l'appareil électrique possède un moteur électrique réversible (36) pouvant fonctionner dans deux sens de rotation opposés, et **en ce qu'**il s'agit, dans le cas d'un des deux dispositifs, d'un inverseur (16) pour le sens de rotation (marche à droite/à gauche) du moteur électrique (36), l'inverseur (16) pouvant être commuté au moyen de l'élément d'actionnement déplaçable (13).

5. Appareil électrique selon une des revendications 1 à 4,
**caractérisé en ce que**, pour un des deux dispositifs, il s'agit d'un dispositif de blocage (12), qui, pour verrouiller l'organe d'actionnement (5), dans la position de service, peut coopérer avec l'organe d'actionnement (5), et **en ce qu'**en particulier l'élément d'actionnement (13), pour actionner le dispositif de blocage (12), peut être déplacé en s'écartant de la normale à la direction de déplacement (6, 6') de l'organe d'actionnement (5).

6. Appareil électrique selon une des revendications 1 à 5,
**caractérisé en ce que** l'élément d'actionnement (13) réalisé comme levier inverseur (17) pour l'inverseur est monté de façon pivotante, en particulier jusqu'à environ +/- 15°, par rapport à la direction de déplacement (6, 6') de l'organe d'actionnement (5), **en ce que** le levier inverseur (17) pour l'actionnement du dispositif de blocage (12) est déplaçable dans sa direction longitudinale, et **en ce que**, avantageusement, la première partie (18) du levier inverseur (17) réalisée en deux parties peut être pivotée et l'autre seconde partie (19) ainsi que la première partie (18) peuvent être pivotées et être déplacées également à l'encontre d'une force de rappel linéairement sensiblement radialement au pivotement.

7. Appareil électrique selon la revendication 5 au 6,
**caractérisé en ce que** le dispositif de blocage (12) possède un élément d'arrêt (21) déplaçable au moyen de l'élément d'actionnement (13), **en ce que**, avantageusement, l'élément d'arrêt (21) est monté de façon déplaçable sur le boîtier (7) du commutateur (4), et **en ce que**, encore avantageusement, l'élément d'arrêt (21) peut être amené, par l'élément d'actionnement (13), en engagement avec la trajectoire de l'organe d'actionnement (5) pour verrouiller l'organe d'actionnement (5).

8. Appareil électrique selon la revendication 7,
**caractérisé en ce que** l'élément d'arrêt (21) est muni d'un crochet (22), **en ce que** le crochet (22), pour le verrouillage, engage une surface d'arrêt (23), une contre-dépouille ou analogue sur l'organe d'actionnement (5) ou une partie reliée à l'organe d'actionnement (5), comme un coulisseau (24) guidé latéralement sur le boîtier (7) du commutateur (4), de sorte que le mouvement en retour, engendré par une force de rappel dans la position de service, de l'organe d'actionnement (5) est empêché.

9. Appareil électrique selon la revendication 7 ou 8,
**caractérisé en ce que** l'élément d'arrêt (21) est réalisé comme un élément coulissant (25), chargé par ressort, monté de façon linéairement déplaçable sur une partie de boîtier (27) du commutateur (4), en particulier la partie de boîtier (27) étant agencée à la transition des parois (9', 8) du boîtier (7) associées à l'inverseur (16) pour la marche à droite-à gauche et à l'organe d'actionnement (5), **en ce que** l'élément coulissant (25) est guidé dans la partie de boîtier (27) sensiblement parallèlement à la paroi avant (8), en regard de l'organe d'actionnement (5), du boîtier (7), **en ce que** l'élément coulissant (25) possède un crochet (22) sur la première extrémité (28) qui est opposée à la paroi latérale (9') du boîtier (7) associée à l'inverseur (16) pour la marche à droite-à gauche, **en ce qu'**une surface en coin (30) sur l'élément d'actionnement (13), en particulier sur la seconde partie (19), linéairement déplaçable, du levier inverseur (17), coopère avec la seconde extrémité (29) de l'élément coulissant (25), qui est en regard de la paroi latérale (9') du boîtier (7) associée à l'inverseur (16) pour la marche à droite-à gauche, de sorte que l'élément coulissant (25) est déplacé par le mouvement de l'élément d'actionnement (13) de façon que le crochet (22), pour le verrouillage, engage une surface d'arrêt (23) sur l'organe d'actionnement (5), en particulier une surface en retrait sur le coulisseau latéral (24), dans la position de service de l'organe d'actionnement (5).

10. Appareil électrique selon la revendication 7 ou 8,
**caractérisé en ce que** l'élément d'arrêt (21) est réalisé comme élément de levier (31) monté de façon rotative sur le boîtier (7) du commutateur (4), en particulier sur la paroi latérale (9') du boîtier (7) associée à l'inverseur (16) pour la marche à droite-à gauche, **en ce qu'**un bras (32), s'étendant sensiblement parallèlement à la paroi avant (8) du boîtier (7) en regard de l'organe d'actionnement (5), ayant un crochet (22) s'éloigne sensiblement perpendiculairement de l'élément de levier (31), **en ce qu'**un ergot (33) sur l'élément d'actionnement (13), en particulier sur la seconde partie (19), linéairement déplaçable, du levier inverseur (17), s'engage dans une coulisse (34) sur l'élément de levier (31), de sorte que l'élément de levier (31) est pivoté par le déplacement de l'élément d'actionnement (13), de façon que le crochet (22), pour le verrouillage, s'engage derrière une surface d'arrêt (23) sur l'organe d'actionnement (5), en particulier sur le coulisseau latéral (24), dans la position de service de l'organe d'actionnement (5).

11. Appareil électrique selon une des revendications 1 à 10,
**caractérisé en ce que**, pour un des deux dispositifs, il s'agit d'un dispositif (37) pour régler les balais du moteur électrique (36) de façon correspondant à son sens de rotation, le dispositif (37) pour régler les balais pouvant être réglé au moyen de l'élément d'actionnement déplaçable (13).

12. Appareil électrique selon la revendication 11,
**caractérisé en ce que** le dispositif (37) pour régler les balais possède un support (38) pouvant pivoter sur lequel sont agencés des supports de balais (39) pour les balais (40) frottant sur le collecteur (41) du moteur électrique (36), et **en ce que** le support (38) peut pivoter au moyen de l'élément d'actionnement (13).

13. Appareil électrique selon la revendication 12,
**caractérisé en ce qu'**un élément d'accouplement (43) est agencé entre l'élément d'actionnement (13) et le support (38), de sorte que le déplacement de l'élément d'actionnement (13) peut être transmis sur le support (38) pour son pivotement.

14. Appareil électrique selon la revendication 13,
**caractérisé en ce que** l'élément d'accouplement (43) est réalisé à la manière d'une transmission (44), par exemple ayant une roue (46) à denture frontale asymétrique, la transmission (44) présentant une liaison active dent-dent, une liaison active ergot-dent, une liaison active ergot-ergot ou analogue.

15. Appareil électrique selon la revendication 13,
**caractérisé en ce que** l'élément d'accouplement (43) est constitué d'un levier coudé (48), qui peut être déplacé par exemple sur une sorte de plan incliné, d'un levier basculant (53), d'un mécanisme à détente brusque basculant (56) ou analogue.

16. Appareil électrique selon une des revendications 1 à 15,
**caractérisé en ce que** le dispositif (37) pour régler les balais comporte l'inverseur du sens de rotation du moteur électrique (36).

17. Appareil électrique selon la revendication 16,
**caractérisé en ce que**, sur le support (38), sont agencés des contacts de commutation se trouvant en liaison électrique avec les balais (40), **en ce que** le dispositif (37) pour régler les balais possède une plaque de contact fixe (60) pour recevoir des contacts fixes, qui sont en liaison électrique avec les enroulements de champ (61) du moteur électrique (36), **en ce que** les contacts fixes coopèrent avec les contacts de commutation comme contre-contacts en un contact alternatif des balais (40) pour inverser le sens de rotation du moteur électrique (36) lors du pivotement du support (38), et **en ce que**, avantageusement, les positions de commutation pouvant être réglées, lors du pivotement du support (38), par la coopération des contacts de commutation et des contacts fixes sont réalisées comme positions d'enclenchement.

18. Appareil électrique selon une des revendications 1 à 17,
**caractérisé en ce que** l'élément d'actionnement (13), réalisé comme levier rotatif, pour le pivotement du support (38) du dispositif (37) pour régler les balais peut pivoter (42) entre deux positions se trouvant à l'intérieur d'une plage angulaire (+/- α), en particulier des positions d'enclenchement, et **en ce que** le levier pour l'actionnement du dispositif de blocage (12) par pressage (6"), en particulier à l'encontre d'une force de rappel, est déplaçable sensiblement radiafement au pivotement (42).
